# EUROPÄISCHE PATENTSCHRIFT

(11) **EP 2 215 408 B1**
(45) Veröffentlichungstag und Bekanntmachung des Hinweises auf die Patenterteilung: **01.04.2015**
(21) Anmeldenummer: 08854882.1
(22) Anmeldetag: 28.10.2008
(51) Int. Cl.: F24C 7/08

(54) **KOCHFELD MIT EINER HAUSGERÄTANZEIGEVORRICHTUNG**
COOKING HOB WITH A HOUSEHOLD APPLIANCE DISPLAY DEVICE
APPAREIL ÉLECTROMÉNAGER AVEC DISPOSITIF D'AFFICHAGE

(30) Priorität: 28.11.2007 DE 102007057332
(43) Veröffentlichungstag der Anmeldung: 11.08.2010
(73) Patentinhaber: BSH Hausgeräte GmbH, 81739 München (DE)
(72) Erfinder: WILSDORF, Gerd, 82140 Olching (DE)
(86) Internationale Anmeldenummer: PCT/EP2008/064571
(87) Internationale Veröffentlichungsnummer: WO 2009/068387

(56) Entgegenhaltungen:
- EP-A- 1 273 851
- WO-A1-2007/086707
- DE-A1- 19 903 300
- DE-U1- 20 310 067
- US-B1- 7 057 142

## Beschreibung

Die Erfindung geht aus von einem Kochfeld nach dem Oberbegriff des Anspruchs 1.

Aus der Druckschrift US 2007/0164017 A1 ist eine Hausgerätanzeigevorrichtung mit einer Anzeigeeinheit bekannt, welche dazu vorgesehen ist, Kochzonen eines Kochfelds darzustellen.

Aus der DE 199 03 300 A1 welche als nächtstliegender Stand der Technik angesehen wird, ist eine Vorrichtung zum Bedienen eines elektrischen Küchenherdes mit mehreren über je ein Bedienungsfeld steuerbaren Einrichtungen zum Kochen bzw. Backen bekannt, wobei ein den zu bedienenden Einrichtungen gemeinsamer Bildschirm aus Flüssigkristallen mit einer Abdeckung aus einer durchsichtigen, druckempfindlichen und bei einer Druckbeanspruchung ihren elektrischen Widerstand ändernden Folie vorgesehen ist. Die Abdeckung bildet dabei eine über eine Auswerteschaltung mit einem Rechner verbundenen Eingabeeinheit mit über eine Menüanzeige vorgegebenen, durch eine Druckbelastung der Folie betätigbaren Schaltflächen zum Auslesen eines der betätigten Schaltfläche zugeordneten Programms aus einem Programmspeicher für die Steuerprogramme der Bedienungsfelder der einzelnen Einrichtungen in den Rechner. Der Rechner steuert eine Steuereinrichtung für die einzelnen Einrichtungen in Abhängigkeit von der Druckbeaufschlagung der programmbedingt durch das angezeigte, zugehörige Bedienungsfeld vorgegebenen Schaltflächenbereiche an. Unter anderem können auch durch je eine Herdplatte gebildete Kochstellen gezeigt werden, wobei die einzelnen Platten mit den jeweiligen Temperatur-Ist-Werten in einem Anzeigefeld ersichtlich sind.

Aus der DE 203 10 067 U1 ist eine Bedienleiste für ein Gargerät bekannt. welche ein Zeichenauswahlfeld umfasst, in dem einzelne Zeichen markierbar und auswählbar sind. Dabei ist ein markiertes Zeichen zumindest in seiner Größe gegenüber nicht markierten Zeichen hervorgehoben.

Aus der US 7,057,142 B1 ist ein Steuerungssystem für einen Ofen mit einem Anzeigeschirm, einem Dateneingabemittel und einer Berechnungseinheit bekannt, wobei die Berechnungeinheit geeignet ist, dem Anzeigeschirm Anweisungen zu schicken, von Temperatursensoren kommende Daten auszulegen, vom Dateneingabemittel kommende Anweisungen zu empfangen und Backofenheizmittel zu steuern. Die Berechnungseinheit umfasst ein Mittel zur Kategorisierung von Garprogrammen mindestens in Abhängigkeit von einem ersten Kriterium und ein Mittel zum Regulieren des Garprogramms gemäß mindestens einem zweiten internen Endkriterium und gemäß einem dritten externen Endkriteriums. Dabei ist der Anzeigeschirm geeignet, die gewählten Werte der Kriterien oder die werte der Kriterien bei der Wahl durch den Benutzer gleichzeitig anzuzeigen, wobei ein Anzeigebereich für die Werte des zweiten und des dritten Kriteriums vorgesehen ist, um auch nicht gewählte Kriterien anzuzeigen, so dass die gewählten Werte grafisch lesbar sind. Der Anzeigebereich ist dabei geeignet, ein an eine Produktart angepasstes Fenster anzuzeigen.

Die Aufgabe der Erfindung besteht insbesondere darin, eine gattungsgemäße Vorrichtung mit verbesserten Eigenschaften hinsichtlich einer Informationsdarstellung bereitzustellen.

Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Kochfeld mit wenigstens einer Anzeigeeinheit welche dazu vorgesehen ist, Darstellungen des Kochfeldes wiederzugeben, wobei Kochzonen durch Grafiken dargestellt werden, sowie zumindest einer Steuereinheit, welche wenigstens eine Datensammlung aufweist.

Es wird vorgeschlagen, dass die Datensammlung zumindest eine Datenmenge aufweist, welche dazu vorgesehen ist, von wenigstens zwei von der Anzeigeeinheit (10; 10a) in einem Betriebsmodus angezeigten Grafiken (18, 24; 18a, 24a) zumindest eine vergrößert und wenigstens eine andere verkleinert darzustellen.. Unter "vorgesehen" soll insbesondere speziell ausgestattet und/oder ausgelegt und/oder programmiert verstanden werden. Unter einer "Steuereinheit" soll insbesondere eine Einheit verstanden werden, die eine Recheneinheit bzw. Prozessoreinheit und/oder eine Speichereinheit aufweist. In der Speichereinheit ist insbesondere zumindest die Datensammlung gespeichert. Eine "Grafik" ist insbesondere wenigstens ein Bild, ein Buchstabe, ein Symbol, eine Abbildung, eine Visualisierung und/oder ein Umriss. Besonders vorteilhaft ist die Grafik einem Objekt zugeordnet, welches insbesondere eine Kochzone ist. Hierbei wird die Zuordnung der Grafik zum Objekt bei der Veränderung der Darstellung der Grafik vorteilhafterweise beibehalten. Die Datenmenge ist vorteilhafterweise dazu vorgesehen, die ganze Grafik hinsichtlich zumindest einer Darstellungsgröße verändert darzustellen. Unter einer "Darstellungsgröße" eines Teils einer Grafik soll insbesondere eine Erstreckungslänge des Teils in eine seiner Erstreckungsrichtungen verstanden werden. Darunter, dass ein Teil einer Grafik hinsichtlich einer Darstellungsgröße "verändert" dargestellt wird, soll insbesondere verstanden werden, dass der Teil mit einem Wert einer Darstellungsgröße dargestellt wird, welcher sich von einem Wert der Darstellungsgröße bei einer anderen Darstellung des Teils unterscheidet. Mit einer erfindungsgemäßen Ausgestaltung kann eine leicht erfassbare Informationsdarstellung erreicht werden.

Die Datenmenge ist dazu vorgesehen, ein Symbol einer ausgewählten Kochzone zu vergrößern und dadurch hervorzuheben. Hierdurch kann ein hoher Bedienkomfort und eine ausgesprochen einfache Bedienbarkeit erreicht werden. Insbesondere wird das Symbol blinkend angezeigt, wodurch das Symbol weiter hervorgehoben wird.

Ferner wird vorgeschlagen, dass die Datenmenge dazu vorgesehen ist, wenigstens einen von der Anzeigeeinheit in einem Betriebsmodus angezeigten Teil einer Grafik verzerrt darzustellen. Darunter, dass ein Teil einer Grafik "verzerrt dargestellt" wird, soll insbesondere verstanden werden, dass in einem Vergleich zu einer anderen Darstellung des Teils wenigstens eine Proportion des Teils verändert dargestellt ist. Eine "Proportion des Teils" ist insbesondere ein Verhältnis zweier Darstellungsgrößen des Teils. Hierdurch kann eine besonders hohe Flexibilität in der Darstellung der Grafik erreicht werden.

Mit Vorteil ist die Datenmenge dazu vorgesehen, wenigstens eine von der Anzeigeeinheit in einem Betriebsmodus angezeigte Position zweier Symbole relativ zueinander verändert darzustellen. Insbesondere wird eine Position zweier Symbole relativ zueinander dadurch verändert dargestellt, dass ein Abstand der beiden angezeigten Symbole verändert wird oder dadurch, dass sich eine Richtung einer Verbindungslinie der beiden Mittelpunkte der Symbole verändert. Unter einem "Abstand" eines ersten und eines zweiten Symbols soll insbesondere die kürzeste Verbindungsstrecke eines Punkts des ersten Symbols mit einem Punkt des zweiten Symbols verstanden werden. Hiermit kann eine kompakte Anzeige der Symbole erreicht werden.

Die Datensammlung weist zumindest die Datenmenge auf, die insbesondere zumindest einer Menge von Bilddaten, welche im Besonderen eine Grafik, repräsentieren. Darunter, dass eine Bilddatenmenge einen Teil einer Grafik "repräsentiert", soll insbesondere verstanden werden, dass es eine Vorrichtung gibt, welche mittels der Bilddatenmenge die Grafik darstellen kann. Vorzugsweise weist die Datenmenge Bilddaten auf. Hierbei können beispielsweise in der Speichereinheit Bilddaten für zumindest eine Grafik gespeichert sein, die sich hinsichtlich zumindest einer Darstellungsgröße eines Teils der Grafik unterscheiden. Damit kann auf einfache Weise eine Grafik mit einer veränderten Darstellungsgröße dargestellt werden, wobei ein Rechenaufwand vermieden werden kann.

Alternativ oder zusätzlich kann die Datensammlung zumindest eine Datenmenge aufweisen, die zumindest einer Software entspricht. Unter "Software" soll insbesondere zumindest ein Programm verstanden werden. Ein Programm ist im Besonderen eine Sammlung von Befehlen, welche dazu vorgesehen sind, von zumindest einem Prozessor bzw. einer Recheneinheit ausgeführt zu werden, und welche insbesondere zu einer Einheit zusammengefasst sind und dazu vorgesehen sind, wenigstens eine Aufgabe zu erfüllen. Die Aufgabe kann eine Steuerung der Anzeigeeinheit sein. In einer bevorzugten Ausführungsform der Erfindung ist zumindest ein Teil der Datenmenge ein Darstellungsgrößenveränderungsprogramm. Unter einem "Darstellungsgrößenveränderungsprogramm" soll insbesondere ein Programm verstanden werden, welches dazu vorgesehen ist, eine Darstellung einer angezeigten Grafik mit wenigstens einer veränderten Darstellungsgröße zu ermöglichen. Hierdurch kann eine flexible Veränderbarkeit von Darstellungsgrößen erreicht werden und es kann Speicherkapazität eingespart werden. Beispielsweise wird vorgeschlagen, dass zumindest ein Teil der Datenmenge ein Verzerrungsprogramm ist. Unter einem "Verzerrungsprogramm" soll insbesondere ein Programm verstanden werden, welches dazu vorgesehen ist, eine Darstellung einer angezeigten Grafik, welche durch eine Bilddatenmenge repräsentiert sein kann, mit wenigstens einem veränderten Quotient zweier Darstellungsgrößen zu ermöglichen. Insbesondere ist bei einem Übergang von einer Darstellung einer Grafik in einer Ausgangsgröße durch die Anzeigeeinheit zu einer im Vergleich dazu geänderten Darstellung in einer Endgröße durch die Anzeigeeinheit eine Darstellung der Grafik in Größen, welche zwischen der Ausgangs- und der Endgröße liegen, möglich. Hierdurch kann der Bediener die Größenänderung der Grafik wahrnehmen.

Mit Vorteil weist die Grafik wenigstens ein Kochzonensymbol auf. Hiermit kann eine leichte Verständlichkeit einer Anzeige erreicht werden. Vorzugsweise ist in das Kochzonensymbol wenigstens ein Symbol integriert, wodurch angezeigte Informationen von einem Bediener besonders intuitiv zugeordnet werden können.

Dadurch, dass die Grafik zumindest ein Kochfeld darstellt, wird eine hohe Übersichtlichkeit erreicht.

Erfindungsgemäß ist die Datenmenge dazu vorgesehen, von wenigstens zwei von der Anzeigeeinheit in einem Betriebsmodus angezeigten Symbolen zumindest eines vergrößert und wenigstens ein anderes verkleinert darzustellen. Damit kann trotz einer gleich bleibenden Anzeigefläche bei einer hohen Übersichtlichkeit ein Symbol besonders leicht erfassbar dargestellt werden.

Weiterhin wird ein Anzeigeverfahren vorgeschlagen, bei welchem von wenigstens zwei von einer Anzeigeeinheit in einem Betriebsmodus angezeigten Grafiken zumindest eine vergrößert und wenigstens eine andere verkleinert dargestellt wird. Erfindungsgemäß kann eine leicht erfassbare Informationsdarstellung erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Draufsicht auf ein Kochfeld,
- Fig. 2: eine Draufsicht auf eine Anzeigeeinheit und eine Bedieneinheit,
- Fig. 3: eine Draufsicht auf die Bedieneinheit und die Anzeigeeinheit mit einer vergrößerten Kochzonen-Grafik,
- Fig. 4: die vergrößerte Kochzonen-Grafik nach der Auswahl einer Leistungsstufe,
- Fig. 5: die Kochzonen-Grafik nach der Auswahl einer Leistungsstufe in einer Standardgröße,
- Fig. 6: eine optionale Darstellung der Kochzonen-Grafik nach der Auswahl einer Leistungsstufe,
- Fig. 7: die Kochzonen-Grafik bei einer Einstellung einer Kochzeit,
- Fig. 8: die Kochzonen-Grafik nach einer Einstellung einer Kochzeit,
- Fig. 9: eine Draufsicht auf die Bedieneinheit und die Anzeigeeinheit mit einer vergrößerten mittleren Kochzonen-Grafik, welche eine mittlere Kochzone symbolisiert,
- Fig. 10: die vergrößerte mittlere Kochzonen-Grafik nach der Auswahl einer Leistungsstufe,
- Fig. 11: die vergrößerte mittlere Kochzonen-Grafik nach der Auswahl einer Leistungsstufe bei einer aktiven Kochzonenerweiterung,
- Fig. 12: die mittlere Kochzonen-Grafik nach der Auswahl einer Leistungsstufe in einer Standardgröße,
- Fig. 13: eine optionale Darstellung der mittleren Kochzonen-Grafik nach der Auswahl einer Leistungsstufe,
- Fig. 14: die mittlere Kochzonen-Grafik bei einer Einstellung einer Kochzeit,
- Fig. 15: die mittlere Kochzonen-Grafik nach der Einstellung der Kochzeit,
- Fig. 16: eine optionale Darstellung der mittleren Kochzonen-Grafik nach der Einstellung der Kochzeit,
- Fig. 17: eine Draufsicht auf die Bedieneinheit und die Anzeigeeinheit mit einer Anzeige einer zu einer Kochzone gehörenden Restwärme,
- Fig. 18: eine optionalen Anzeige einer zu der Kochzone gehörenden Restwärme,
- Fig. 19: eine Draufsicht auf die Bedieneinheit und die Anzeigeeinheit mit einer vergrößerten, unteren Kochzonen-Grafik nach einer Aktivierung einer Booster-Funktion,
- Fig. 20: die vergrößerte, untere Kochzonen-Grafik nach einer Auswahl einer Leistungsstufe,
- Fig. 21: die untere Kochzonen-Grafik nach der Auswahl einer Leistungsstufe in einer Standardgröße,
- Fig. 22: eine Draufsicht auf die Bedieneinheit und die Anzeigeeinheit mit der unteren Kochzonen-Grafik, welche einen Bratsensor-Betriebsmodus symbolisiert,
- Fig. 23: die untere Kochzonen-Grafik nach einer Auswahl der zweiten Leistungsstufe in einer Standardgröße,
- Fig. 24: eine Draufsicht auf die Bedieneinheit und die Anzeigeeinheit mit einer Darstellung eines Bedienmenüs und mit der unteren Kochzonen-Grafik, welche eine Programmierung symbolisiert,
- Fig. 25: eine Draufsicht auf ein alternatives Ausführungsbeispiel eines Kochfelds,
- Fig. 26: eine Draufsicht auf eine Anzeigeeinheit und einer Bedieneinheit des alternativen Ausführungsbeispiels und
- Fig. 27: eine vergrößerte Kochzonen-Grafik des alternativen Ausführungsbeispiels.

Figur 1 zeigt eine Draufsicht auf ein als Kochfeld 38 ausgebildetes Hausgerät. Das Kochfeld 38 weist Kochzonen 28 bis 36 und eine Hausgerätanzeigevorrichtung 40 mit einer Anzeigeeinheit 10, einer Bedieneinheit 42 und einer Steuereinheit 12 auf. Die Steuereinheit 12 verfügt über eine Datensammlung 14 mit einer Datenmenge 16, welche dazu vorgesehen ist, wenigstens eine von der Anzeigeeinheit 10 in einem Betriebsmodus angezeigte kreisförmige Grafik 18 hinsichtlich zumindest einer Darstellungsgröße 20 verändert darzustellen (Figur 2).

Die Anzeigeeinheit 10 besitzt eine Rechteckform und wird durch zweihundert Pixel in ihrer Längsrichtung mal hundertachtundzwanzig Pixel in ihrer Breitenrichtung gebildet, wobei auf die Darstellung der einzelnen Pixel verzichtet wurde. Die Anzeigeeinheit 10 ist dazu vorgesehen, Darstellungen des Kochfelds 38 wiederzugeben, wobei die Kochzonen 28 bis 36 generell durch die Grafik 18 und kreisförmige Grafiken 22, 24, 26, 27 dargestellt werden. In Figur 2 stimmen die Grafiken 18, 22, 24, 26, 27 mit Abbildungen 19, 21, 146, 148, 150 überein, welche die Kochzonen 28 bis 36 in einem inaktiven Zustand zeigen. Darstellungen der Grafiken 18, 22, 24, 26, 27, wie z. B. die Abbildungen 19, 21, 146, 148, 150, sind in der Datenmenge 16 in Form von Bilddaten enthalten. Die einer Darstellung der Grafik 18 entsprechende Abbildung 19 ist ein Symbol mit einem Durchmesser 56, welcher der Darstellungsgröße 20 entspricht. Wählt ein Bediener die Kochzone 28 mittels eines Touch-Elements 54 (Figur 2) der Bedieneinheit 42 aus, so wird die Grafik 18 dadurch verändert dargestellt, dass die Kochzone 28 durch eine kreisförmige Abbildung 58 mit einem im Vergleich zu dem Durchmesser 56 größeren Durchmesser 60 symbolisiert wird (Figur 3), wodurch das Symbol der Kochzone 28 hervorgehoben wird. Da die Anzeigeeinheit 10 eine in Bezug auf ihre Größe unveränderliche Anzeigefläche aufweist, werden nun die verbleibenden Kochzonen 30 bis 36 im Vergleich zu den Abbildungen 21, 146, 148, 150 (Figur 2) durch kreisförmige Abbildungen 62 bis 68 mit reduziertem Durchmesser dargestellt. Hierzu ist in der Datenmenge 16 die von der Anzeigeeinheit 10 in Figur 3 abgebildete Darstellung des Kochfelds 38 mit den Abbildungen 58 und 62 bis 68 in Form von Bilddaten gespeichert.

In Figur 2 ist eine Grafik 70 dargestellt, welche von den Grafiken 18, 22, 24, 26, 27 gebildet ist, und das Kochfeld 38 darstellt. Analog bilden in Figur 3 die Abbildungen 58, 62, 64, 66, 68 zusammen eine Darstellung der Grafik 70, welche ebenfalls das Kochfeld 38 symbolisiert. Aufgrund des Auswählens der Kochzone 28 durch den Bediener wechselt eine Darstellung von der Grafik 70 von derjenigen, welche in Figur 2 zu sehen ist, zu der in Figur 3 abgebildeten Darstellung, welche durch ein Symbol 72 gegeben ist und eine Verzerrung der Darstellung der Grafik 70 in Figur 2 ist. So unterscheidet sich beispielsweise das Verhältnis einer Länge 74 zu einer Breite 76 der Grafik 70 in Figur 2 von einem Verhältnis einer Länge 78 zu einer Breite 80 der Grafik 70 in Figur 3. Durch diese Verzerrung entsteht auf der Anzeigefläche der Anzeigeeinheit 10 Platz, der zur Anzeige eines Thermometersymbols 84 genutzt wird. Das Thermometersymbol 84 symbolisiert, dass sich die Hausgerätanzeigevorrichtung 40 in einem Temperaturauswahlmodus befindet.

In Figur 2 sind ein Symbol 120 der Kochzone 30 durch die Abbildung 21 und ein Symbol 122 der Kochzone 34 durch die Abbildung 148 dargestellt. Beide Symbole 120, 122 weisen als Umriss einen Kreis auf. Die Symbole 120, 122 besitzen voneinander einen Abstand 124. Nach der durch den Bediener vorgenommenen Auswahl der Kochzone 28 werden die Symbole 120, 122 durch die Abbildungen 62 und 66 dargestellt (Figur 3), welche Verkleinerungen der Abbildungen 21 und 148 sind und ebenso wie diese als Bilddaten in der Datenmenge 16 gespeichert sind. Da der Abstand 126 der Abbildungen 62, 66 größer ist als der Abstand 124, stellt die Anzeigeeinheit 10 nach der Auswahl der Kochzone 28 die Position der Symbole 120, 122 relativ zueinander verändert dar.

Ferner wird der Bediener durch die Anzeige eines Touch-Element-Symbols 86, welches in die Abbildung 58, die ein Kochzonensymbol aufweist, integriert ist, dazu aufgefordert, mittels eines symbolisierten Touch-Elements 82 der Bedieneinheit 42 eine Leistungsstufe für die Kochzone 28 einzustellen. Kommt der Bediener dieser Aufforderung nach, so wird eine Zahl, die die ausgewählte Leistungsstufe angibt, in die Abbildung 58 integriert, wobei außerdem eine Farbe einer Kreisfläche 59 der Abbildung 58, welche die Kochzone 28 symbolisiert, verändert wird, wodurch eine Abbildung 88 entsteht (Figur 4). Wird keine weitere Einstellung vorgenommen, so wird die Abbildung 88 automatisch nach einer einstellbaren Zeitspanne, welche beispielsweise fünf Sekunden beträgt, auf die Ausdehnung der Abbildung 19 (Figur 2) reduziert, was in einer Abbildung 92 (Figur 5) resultiert. Optional kann in einem aktiven Zustand der Kochzone 28 diese auch durch eine im Vergleich zu der Abbildung 19 vergrößerte Abbildung 94 symbolisiert werden (Figur 6). In beiden Varianten wird das Touch-Element-Symbol 86 durch ein Balken-Symbol 87 ersetzt, was anzeigt, dass eine Auswahl einer Leistungsstufe durchgeführt wurde.

Ferner ist durch ein Zeitwahl-Touch-Element 96 der Bedieneinheit 42 ein Zeitvorwahl-Modus für die zuletzt aktivierte Kochzone 28 anwählbar. Betätigt ein Bediener das Zeitwahl-Touch-Element 96, so wird eine die Kochzone 28 darstellende Abbildung 98 im Vergleich zu der Abbildung 19 (Figur 2) vergrößert dargestellt. Mittels des Touch-Elements 82 kann der Bediener eine Kochzeit 100 einstellen, welche in das in der Abbildung 98 dargestellte Kochzonensymbol integriert angezeigt wird (Figur 7). Optional können danach die Kochzonen 28 bis 36 wieder in einer in Figur 2 gezeigten Ausgangsgröße symbolisiert werden (Figur 8).

Auf analoge Weise lässt sich für die Kochzone 36 eine Leistungsstufe und eine Kochzeit auswählen (Figuren 9 bis 16). Nach einer Auswahl (Figur 9) einer Leistungsstufe der Kochzone 36 wird dies durch eine im Vergleich zu der Abbildung 150 (Figur 2) vergrößerte, eingefärbte und die ausgewählte Leistungsstufe anzeigende Abbildung 102 (Figur 10) symbolisiert. Hierbei wird die Kochzone 28 durch eine im Vergleich zu der Abbildung 19 (Figur 2) verkleinerte und eingefärbte Abbildung 110 dargestellt, in welche die ausgewählte Leistungsstufe der Kochzone 28 und die für die Kochstufe eingestellte Kochzeit angezeigt wird. Wird aufgrund der Größe eines auf die Kochzone 36 aufgestellten Kochgeschirrs automatisch von dem Kochfeld 38 eine Kochzonenerweiterung 104 (Figur 1) hinzugeschaltet, so wird dies durch eine vollständige Färbung einer die Kochzone 36 symbolisierenden Abbildung 106 angezeigt (Figur 11). Ist die Kochzonenerweiterung 104 inaktiv, so bleibt ein Außenbereich 108 der die Kochzone 36 symbolisierenden Abbildung 102 sowohl in einem ausgewählten als auch in einem unausgewählten Zustand der Kochzone 36 uneingefärbt (Figuren 12 und 13). Figur 14 zeigt die Grafik 27 bei einer Auswahl einer Kochzeit. Die Figur 15 ist eine Darstellung des Kochfelds 38, wobei sich die Kochzone 36 nach der Auswahl der Kochzeit in einem unausgewählten Zustand befindet. Figur 16 ist eine alternative Darstellung des Kochfelds 38 in diesem Zustand.

Wird eine der Kochzonen 28 bis 36, wie z. B. die Kochzone 30, eingeschaltet und nach einer gewissen Betriebszeit wieder ausgeschaltet, so dass diese Kochzone 30 eine Restwärme aufweist, so wird die Restwärme durch eine Färbung einer diese Kochzone 30 symbolisierenden Abbildung 112 dargestellt (Figur 17). Optional kann die Restwärme zusätzlich durch einen in eine die Kochzone 30 symbolisierende Abbildung 114 integrierten Buchstaben veranschaulicht werden (Figur 18).

Die Kochzone 34 (Figur 1) weist eine Booster-Funktion auf, welche mittels eines Touch-Elements 116 der Bedieneinheit 42 aktivierbar ist. Nimmt ein Bediener die Aktivierung vor, so wird die Kochzone 34 durch eine im Vergleich zu Abbildung 148 (Figur 2) vergrößerte Abbildung 118 dargestellt (Figur 19) und eine Darstellung des Kochfelds 38 durch die Anzeigeeinheit 10 wird verzerrt, wobei Platz für ein Boost-Symbol 119 auf der Anzeigefläche entsteht. Nachdem die Kochzone 34 ihre Maximaltemperatur erreicht hat, lässt sich wie schon für die Kochzone 28 beschrieben auch für die Kochzone 34 eine Leistungsstufe einstellen (Figuren 20 und 21), was analog zu dem durch die Figuren 4 und 5 beschriebenen Vorgang verläuft.

Ferner lässt sich die Kochzone 34 in einem Bratsensor-Betriebsmodus verwenden, wobei ein Pyrometer 39 aus dem Kochfeld 38 ausgefahren wird (siehe Figur 1). Wird der Bratsensor-Betriebsmodus mittels eines Touch-Elements 128 ausgewählt, so wird dies durch ein Pfannensymbol 130, welches in eine die Kochzone 34 symbolisierende Abbildung 132 integriert ist, dargestellt (Figur 22). Ferner wird der Bediener durch drei unterschiedlich hohe, in die Abbildung 132 integrierte Balkensymbole 134 dazu aufgefordert, eine von drei möglichen Leistungsstufen auszuwählen. Eine Auswahl der ersten Leistungsstufe mittels des Touch-Elements 82 wird durch eine Färbung des ersten Balkensymbols 134 angezeigt. Entsprechend wird eine Auswahl der zweiten und dritten Leistungsstufe angezeigt. Nach der Auswahl einer Leistungsstufe wird die Kochzone 34 wieder in ihrer Ausgangsgröße dargestellt, wobei die ausgewählte Leistungsstufe durch die Balkensymbole 134 dargestellt wird (Figur 23).

Die Kochzone 34 ist ferner programmierbar. Wird eine solche Programmierung mittels der Bedieneinheit 42 durchgeführt, so wird dies durch ein Symbol 136 angezeigt, welches in einer die Kochzone 34 symbolisierenden Abbildung 138 dargestellt wird (Figur 24). Gleichzeitig bildet die Anzeigeeinheit 10 ein Bedienmenü 140 ab, aus welchem unterschiedliche, zeitabhängige Leistungskennlinien auswählbar sind, die für bestimmte Gerichte besonders geeignet sind. Aufgrund des dargestellten Bedienmenüs 140 wird die Grafik 70 (siehe Figur 2), welche das Kochfeld 38 symbolisiert, verzerrt und verkleinert in einer Abbildung 142 von der Anzeigeeinheit 10 dargestellt (Figur 24).

In den Figuren 25 bis 27 ist ein alternatives Ausführungsbeispiel einer Hausgerätanzeigevorrichtung dargestellt. Im Wesentlichen gleich bleibende Bauteile, Merkmale und Funktionen sind grundsätzlich mit den gleichen Bezugszeichen beziffert. Zur Unterscheidung der Ausführungsbeispiele sind jedoch den Bezugszeichen des Ausführungsbeispiels in den Figuren 25 bis 27 die Buchstaben "a" hinzugefügt. Die nachfolgende Beschreibung beschränkt sich im Wesentlichen auf die Unterschiede zu dem Ausführungsbeispiel in den Figuren 1 bis 24, wobei bezüglich gleich bleibender Bauteile, Merkmale und Funktionen auf die Beschreibung des Ausführungsbeispiels in den Figuren 1 bis 24 verwiesen werden kann.

In Figur 25 ist ein Kochfeld 38a mit einer Hausgerätanzeigevorrichtung 40a dargestellt, welche eine Steuereinheit 12a mit einer Datenmenge 16a aufweist. Ein Teil der Datenmenge 16a ist ein Darstellungsgrößenveränderungsprogramm, welches ein Verzerrungsprogramm beinhaltet. Außerdem umfasst die Steuereinheit 12a eine Prozessoreinheit 152.

In Figur 26 bildet eine Anzeigeeinheit 10a eine Darstellung des Kochfelds 38a ab. Eine Kochzone 28a ist durch eine in einer Abbildung 19a gezeigten Darstellung einer Grafik 18a mit einer Darstellungsgröße 20a, welche einem Durchmesser 56a entspricht, dargestellt. Wählt ein Bediener die Kochzone 28a aus, so bewirkt das Darstellungsgrößenveränderungsprogramm eine Vergrößerung der Darstellung der Grafik 18a in Figur 26 dadurch, dass die Prozessoreinheit 152 mit Hilfe von Daten, welche die Abbildung 19a repräsentieren, eine Vergrößerung der Abbildung 19a errechnet, welche von der Anzeigeeinheit 10a in einer Abbildung 58a dargestellt wird (Figur 27).

In der Figur 26 ist das Kochfeld 38a durch eine Darstellung einer Grafik 70a symbolisiert. Bei der Auswahl der Kochzone 28a durch den Bediener errechnet die Prozessoreinheit 152 ausgehend von der Darstellung der Grafik 70a mittels des Verzerrungsprogramms eine Verzerrung dieser Darstellung, welche in Figur 27 durch ein Symbol 72a von der Anzeigeeinheit 10a dargestellt ist.

**Bezugszeichen**

| | | | |
|---|---|---|---|
| 10 | Anzeigeeinheit | 62 | Abbildung |
| 12 | Steuereinheit | 64 | Abbildung |
| 14 | Datensammlung | 66 | Abbildung |
| 16 | Datenmenge | 68 | Abbildung |
| 18 | Grafik | 70 | Grafik |
| 19 | Abbildung | 72 | Symbol |
| 20 | Darstellungsgröße | 74 | Länge |
| 21 | Abbildung | 76 | Breite |
| 22 | Grafik | 78 | Länge |
| 24 | Grafik | 80 | Breite |
| 26 | Grafik | 82 | Touch-Element |
| 27 | Grafik | 84 | Thermometersymbol |
| 28 | Kochzone | 86 | Symbol |
| 30 | Kochzone | 87 | Symbol |
| 32 | Kochzone | 88 | Abbildung |
| 34 | Kochzone | 92 | Abbildung |
| 36 | Kochzone | 94 | Abbildung |
| 38 | Kochfeld | 96 | Zeitwahl-Touch-Element |
| 39 | Pyrometer | 98 | Abbildung |
| 40 | Hausgerätanzeigevorrichtung | 100 | Kochzeit |
| 42 | Bedieneinheit | 102 | Abbildung |
| 54 | Touch-Element | 104 | Kochzonenerweiterung |
| 56 | Durchmesser | 106 | Abbildung |
| 58 | Abbildung | 108 | Außenbereich |
| 59 | Kreisfläche | 110 | Abbildung |
| 60 | Durchmesser | 112 | Abbildung |
| 114 | Abbildung | | |
| 116 | Touch-Element | | |
| 118 | Abbildung | | |
| 119 | Boost-Symbol | | |
| 120 | Symbol | | |
| 122 | Symbol | | |
| 124 | Abstand | | |
| 126 | Abstand | | |
| 128 | Touch-Element | | |
| 130 | Pfannensymbol | | |
| 132 | Abbildung | | |
| 134 | Balkensymbol | | |
| 136 | Symbol | | |
| 138 | Abbildung | | |
| 140 | Bedienmenü | | |
| 142 | Abbildung | | |
| 146 | Abbildung | | |
| 148 | Abbildung | | |
| 150 | Abbildung | | |
| 152 | Prozessoreinheit | | |

## Patentansprüche

1. Kochfeld mit einer Hausgerätanzeigevorrichtung (40; 40a), die wenigstens eine Anzeigeeinheit (10; 10a), welche eine in Bezug auf ihre Größe unveränderliche Anzeigefläche aufweist und dazu vorgesehen ist, Darstellungen des Kochfeldes wiederzugeben, wobei Kochzonen (28-36) durch Grafiken (18, 22, 24, 26, 27, 70; 18a, 26a, 27a, 70a) dargestellt werden, sowie zumindest eine Steuereinheit (12; 12a) aufweist, welche wenigstens eine Datensammlung (14; 14a) aufweist,
**dadurch gekennzeichnet, dass**
die Datensammlung (14; 14a) zumindest eine Datenmenge (16; 16a) aufweist, welche dazu vorgesehen ist, von wenigstens zwei von der Anzeigeeinheit (10; 10a) in einem Betriebsmodus angezeigten Grafiken (18, 24; 18a, 24a) zumindest eine vergrößert und wenigstens eine andere verkleinert darzustellen, wobei für den Fall, dass ein Bediener eine der Kochzonen (28-36) mittels eines Touch-Elements (54) einer Bedieneinheit (42) auswählt, die zugehörige Grafik (18) dadurch verändert dargestellt ist, dass die Kochzone (28) durch eine im Vergleich zu einer Abbildung (19) welche die Kochzone (28) in einem inaktiven Zustand zeigt, vergrößerte Abbildung (58) symbolisiert ist, wodurch ein Symbol der Kochzone (28) hervorgehoben ist, und die verbleibenden Kochzonen (30 bis 36) im Vergleich zu Abbildungen (21, 146, 148, 150), welche die Kochzonen (30 bis 36) in einem inaktiven Zustand zeigen, durch verkleinerte Abbildungen (62 bis 68) dargestellt sind.

2. Kochfeld nach Anspruch 1,
**dadurch gekennzeichnet, dass**
die Datenmenge (16; 16a) dazu vorgesehen ist, wenigstens einen von der Anzeigeeinheit (10; 10a) in einem Betriebsmodus angezeigten Teil einer Grafik (70; 70a) verzerrt darzustellen.

3. Kochfeld nach Anspruch 2,
**dadurch gekennzeichnet, dass**
die Datenmenge (16) dazu vorgesehen ist, wenigstens eine von der Anzeigeeinheit (10) in einem Betriebsmodus angezeigte Position zweier Symbole (120, 122; 120a, 122a) relativ zueinander verändert darzustellen.

4. Kochfeld nach einem der vorangehenden Ansprüche,
**dadurch gekennzeichnet, dass**
die Datenmenge (16; 16a) Bilddaten aufweist.

5. Kochfeld nach einem der vorangehenden Ansprüche,
**dadurch gekennzeichnet, dass**
die Steuereinheit (12; 12a) ein Darstellungsgrößenveränderungsprogramm zur Darstellung einer angezeigten Grafik mit zumindest einer veränderten Darstellungsgröße umfasst.

6. Kochfeld nach einem der vorangehenden Ansprüche,
**dadurch gekennzeichnet, dass**
die Grafik (18, 26, 27, 70; 18a, 26a, 27a, 70a) wenigstens ein Kochzonensymbol aufweist.

7. Kochfeld nach Anspruch 6,
**dadurch gekennzeichnet, dass**
in das Kochzonensymbol wenigstens ein Symbol (86; 86a) integriert ist.

8. Anzeigeverfahren mit Kochfeld nach Anspruch 1, wobei von wenigstens zwei von einer Anzeigeeinheit (10; 10a) in einem Betriebsmodus angezeigten Grafiken (18, 24; 18a, 24a) zumindest eine im Vergleich zu einem inaktiven Zustand vergrößert und wenigstens eine andere im Vergleich zu einem inaktiven Zustand verkleinert dargestellt wird, wobei für den Fall, dass ein Bediener eine der Kochzonen (28-36) mittels eines Touch-Elements (54) einer Bedieneinheit (42) auswählt, die zugehörige Grafik (18) dadurch verändert dargestellt wird, dass die Kochzone (28) durch eine im Vergleich zu einer Abbildung (19), welche die Kochzone (28) in einem inaktiven Zustand zeigt, vergrößerte Abbildung (58) symbolisiert wird, wodurch ein Symbol der Kochzone (28) hervorgehoben wird, und die verbleibenden Kochzonen (30 bis 36) im Vergleich zu Abbildungen (21, 146, 148, 150) welche die Kochzonen (30 bis 36) in einem inaktiven Zustand zeigen, durch verkleinerte Abbildungen (62 bis 68) dargestellt werden.

## Claims

1. Cooking hob with a household appliance display device (40; 40a), which has at least one display unit (10; 10a), which has an invariable display surface in relation to its size and is provided for reproducing displays of the cooking hob, wherein cooking zones (28-36) are represented by graphics (18, 22, 24, 26, 27, 70; 18a, 26a, 27a, 70a), and also has at least one control unit (12; 12a) which has at least one collection of data (14; 14a),
**characterised in that**
the collection of data (14; 14a) has at least one quantity of data (16; 16a) which is provided to display at least one of at least two graphics (18, 24; 18a, 24a) displayed by the display unit (10; 10a) in an operating mode enlarged and to display at least one other reduced, wherein, in the event of an operator selecting one of the cooking zones (28-36) by means of a touch element (54) of an operating unit (42), the associated graphic (18) is shown modified by this action, **in that** the cooking zone(28) is symbolised by an enlarged display (58) compared to a display (19) which shows the cooking zone (28) in an inactive state, through which one symbol of the cooking zone (28) is highlighted and the remaining cooking zones (30 to 36) by comparison with displays (21, 146, 148, 150), which show the cooking zones (30 to 36) in an inactive state, are represented by reduced-size displays (62 to 68).

2. Cooking hob according to claim 1,
**characterised in that**
the quantity of data (16; 16a) is provided to present at least one part of a graphic (70; 70a) displayed by the display unit (10; 10a) in an operating mode in a distorted manner.

3. Cooking hob according to claim 2,
**characterised in that**
the quantity of data (16; 16a) is provided to present at least one position of two symbols (120, 122; 120a, 122a) displayed by the display unit (10) in an operating mode changed relative to one another.

4. Cooking hob according to one of the preceding claims,
**characterised in that**
the quantity of data (16; 16a) comprises picture data.

5. Cooking hob according to one of the preceding claims,
**characterised in that**
the control unit (12; 12a) includes a display size modification program for presenting a displayed graphic with at least one modified display size.

6. Cooking hob according to one of the preceding claims,
**characterised in that**
the graphic (18, 26, 27, 70; 18a, 26a, 27a, 70a) has at least one cooking zone symbol.

7. Cooking hob according to claim 6,
**characterised in that**
at least one symbol (86; 86a) is integrated into the cooking zone symbol.

8. Display method with a cooking hob according to claim 1, wherein, of at least two graphics (18, 24; 18a, 24a) displayed by a display unit (10; 10a) in an operating mode, at least one is shown enlarged by comparison with an inactive state and at least one other is shown reduced by comparison with an inactive state, wherein, in the event of an operator selecting one of the cooking zones (28-36) by means of a touch element (54) of an operating unit (42), the associated graphic (18) is shown modified by this action, in that the cooking zone (28) is symbolised by an enlarged display (58) compared to a display (19) which shows the cooking zone (28) in an inactive state, through which one symbol of the cooking zone (28) is highlighted and the remaining cooking zones (30 to 36), by comparison with displays (21, 146, 148, 150) which show the cooking zones (30 to 36) in an inactive state, are represented by reduced-size displays (62 to 68).

## Revendications

1. Table de cuisson comprenant un dispositif d'affichage (40 ; 40a) pour appareil qui présente au moins une unité d'affichage (10 ; 10a), laquelle présente une surface d'affichage non modifiable quant à sa taille et est ménagée dans le but de reproduire des représentations de la table de cuisson, des zones de cuisson (28- 36) étant représentées par des graphiques (18, 22, 24, 26, 27, 70 ; 18a, 26a, 27a, 70a), ainsi qu'au moins une unité de commande (12 ; 12a) laquelle présente au moins un dispositif collecteur de données (14 ; 14a),
**caractérisée en ce que**
le dispositif collecteur de données (14 ; 14a) présente au moins une quantité de données (16 ; 16a) laquelle est ménagée pour représenter, parmi au moins deux graphiques (18, 24 ; 18a, 24a) affichés par l'unité d'affichage (10 ; 10a) dans un mode de fonctionnement, au moins un de manière agrandie et au moins un autre de manière réduite, sachant que pour le cas où un usager sélectionne l'une des zones de cuisson (28 - 36) au moyen d'un élément tactile (54) d'une unité de commande (42), le graphique correspondant (18) est représenté de manière modifiée du fait que la zone de cuisson (28), en raison d'une comparaison avec une illustration (19) indiquant la zone de cuisson (28) dans un état inactivé, est symbolisée par une illustration agrandie (58), sur quoi un symbole de la zone de cuisson (28) est mis en évidence, et les zones de cuisson restantes (30 à 36), en comparaison avec des illustrations (21, 146, 148, 150) indiquant les zones de cuisson (30 à 36) dans un état inactivé, sont représentées par des illustrations réduites (62 à 68).

2. Table de cuisson selon la revendication 1,
**caractérisée en ce que**
la quantité de données (16 ; 16a) est ménagée pour représenter de manière déformée au moins une partie d'un graphique (70 ; 70a) affiché dans un mode de fonctionnement par l'unité d'affichage (10 ; 10a).

3. Table de cuisson selon la revendication 2,
**caractérisée en ce que**
la quantité de données (16) est ménagée pour représenter de manière modifiée l'une par rapport à l'autre au moins une position de deux symboles (120, 122 ; 120a, 122a), affichée dans un mode de fonctionnement par l'unité d'affichage (10).

4. Table de cuisson selon l'une quelconque des revendications précédentes,
**caractérisée en ce que**
**la** quantité de données (16 ; 16a) présente des données d'image.

5. Table de cuisson selon l'une quelconque des revendications précédentes,
**caractérisée en ce que**
l'unité de commande (12 ; 12a) comprend un programme de modification de la taille de représentation destiné à représenter un graphique affiché avec au moins une taille de représentation modifiée.

6. Table de cuisson selon l'une quelconque des revendications précédentes,
**caractérisée en ce que**
le graphique (18, 26, 27, 70 ; 18a, 26a, 27a, 70a) présente au moins un symbole de zone de cuisson.

7. Table de cuisson selon la revendication 6,
**caractérisée en ce qu'**
au moins un symbole (86 ; 86a) est intégré dans le symbole de zone de cuisson.

8. Procédé d'affichage comprenant une table de cuisson selon la revendication 1, sachant que parmi au moins deux graphiques (18, 24 ; 18a, 24a) affichés par l'unité d'affichage (10 ; 10a) dans un mode de fonctionnement, au moins un est représenté de manière agrandie en comparaison avec un état inactivé et au moins un autre est représenté de manière réduite en comparaison avec un état inactivé, sachant que pour le cas où un usager sélectionne l'une des zones de cuisson (28 - 36) au moyen d'un élément tactile (54) d'une unité de commande (42), le graphique correspondant (18) est représenté de manière modifiée du fait que la zone de cuisson (28), en raison d'une comparaison avec une illustration (19) indiquant la zone de cuisson (28) dans un état inactivé, est symbolisée par une illustration agrandie (58), sur quoi un symbole de la zone de cuisson (28) est mis en évidence, et les zones de cuisson restantes (30 à 36), en comparaison avec des illustrations (21, 146, 148, 150) indiquant les zones de cuisson (30 à 36) dans un état inactivé, sont représentées par des illustrations réduites (62 à 68).
